# EUROPÄISCHE PATENTSCHRIFT

(11) **EP 1 199 538 B1**
(45) Veröffentlichungstag und Bekanntmachung des Hinweises auf die Patenterteilung: **02.05.2007**
(21) Anmeldenummer: 01123000.0
(22) Anmeldetag: 26.09.2001
(51) Int. Cl.: F41H 5/26

(54) **Gepanzertes Fahrzeug**
Armoured vehicle
Véhicule blindé

(30) Priorität: 20.10.2000 DE 10052048
(43) Veröffentlichungstag der Anmeldung: 24.04.2002
(73) Patentinhaber: Rheinmetall Landsysteme GmbH, 24107 Kiel (DE)
(72) Erfinder: Weinfurth, Udo, 40237 Düsseldorf (DE)
(74) Vertreter: Dietrich, Barbara

(56) Entgegenhaltungen:
- DE-C- 550 469
- FR-A- 1 142 356
- GB-A- 100 652
- GB-A- 129 477
- GB-A- 374 531
- JP-A- 60 152 899
- US-A- 3 509 792

## Beschreibung

Die Erfindung betrifft ein gepanzertes Fahrzeug mit mindestens einer in einer Heckklappe befindlichen Vorrichtung mit einem Sichtblock aus einem lichtdurchlässigen Material zum Beobachten der äußeren Umgebung des Fahrzeuges von dessen Innenseite aus.

Aus der US 3,509,792 A, welche eine Grundlage für der Anspruch 1 bildet, ist ein Sichtblock aus einem lichtdurchlässigen Material zum Beobachten der äußeren Umgebung des Fahrzeuges bekannt, mit einer Halterung, die um eine Achse drehbar gelagert ist. Die Halterung weist zwei gegenüberliegende lichtdurchlässige Wandbereiche auf" die eine Sehöffnung begrenzen, in der der Sichtblock angeordnet ist.

Die DE-PS 550 469 beschreibt einen Abschlusskörper für Sehschlitze in Panzerungen mit zwei Spiegeln. Der Abschlusskörper ist um die waagerecht liegende Zylinderachse drehbar gelagert. Und weist zwei Spiegel auf, die um ihre waagerechten parallelen Achsen geschwenkt werden können.

Insbesondere gepanzerte Mannschaftstransportfahrzeuge besitzen häufig eine Heckklappe, die zum schnellen Aus- und Einsteigen der Soldaten heruntergelassen wird und als Rampe dient. Bei derartigen Fahrzeugen hat man bisher darauf verzichtet, zur Beobachtung des äußeren Umfeldes unter Panzerschutz durch die Mannschaft Sichtmittel, wie Winkelspiegel oder Sichtblöcke, in die Heckklappe einzulassen. Denn diese würden beim Herunterlassen der Heckklappe außenseitig vom Erdreich verschmutzt werden. Außerdem würden die aus dem Fahrzeug herausstürmenden oder in das Fahrzeug hineinstürmenden Soldaten die Sichtmittel mit ihren Stiefeln beschmutzen und gegebenenfalls auch beschädigen.

Der Erfindung liegt daher die Aufgabe zugrunde, ein gepanzertes Fahrzeug anzugeben, bei dem ein Sichtmittel in der Heckklappe eines Mannschaftstransportfahrzeuges eingebunden ist.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im Wesentlichen auf dem Gedanken, einen vorzugsweise beschusssicheren Sichtblock in einer walzenförmigen Halterung aus vorzugsweise Panzerstahl einzulassen und drehbar in der entsprechenden Außenwand des Fahrzeuges, insbesondere der Heckklappe eines Mannschaftstransportfahrzeuges, zu lagern, derart, daß in einer ersten geöffneten Stellung der Halterung eine Beobachtung der äußeren Umgebung des entsprechenden Fahrzeuges von dessen Innenseite aus durch den Sichtblock möglich ist und daß in einer zweiten um 90° gedrehten geschlossenen Stellung der Halterung deren aus Panzerstahl bestehende Wandbereiche den Sichtblock gegen Verschmutzung von beiden Seiten schützen.

Das Drehen der Halterung kann manuell oder vorteilhafterweise mit Hilfe eines Elektromotors erfolgen, wobei beim Öffnen der Heckklappe die Halterung automatisch um 90° in ihre geschlossene Stellung verschwenkt wird und somit eine Verschmutzung des Sichtblockes innen- und außenseitig verhindert wird.

Ein weiterer Vorteil der Erfindung besteht darin, daß in der geschlossenen Stellung der Halterung auch ein Panzerschutz vorhanden ist, wenn der in der Regel aus Glas bestehende Sichtblock zerstört sein sollte.

Außerdem können die beiden Seiten des Sichtblockes unter Panzerschutz gereinigt werden. Hierzu muß die Halterung lediglich um 180° drehbar ausgebildet sein.

Schließlich kann durch die Vorrichtung sichergestellt werden, daß Nachts kein Licht aus dem jeweiligen gepanzerten Fahrzeug nach außen dringt, wenn die entsprechende Halterung in ihre geschlossene Stellung gedreht wird.

Weitere Einzelheiten und Vorteile der Erfindung ergeben sich aus dem folgenden anhand von Figuren erläuterten Ausführungsbeispiel. Es zeigen:
Fig. 1 eine perspektivische Ansicht der Heckklappe eines Mannschaftstransportfahrzeuges im Halbschnitt sowohl in der geschlossenen als auch in der geöffneten Stellung;
Fig.2 und 3 vergrößerte Ansichten der in Fig.1 dargestellten Heckklappe in der geöffneten Stellung der Halterung (Fig.2) und in der geschlossenen Stellung der Halterung (Fig.3).

In Fig.1 ist mit 1 die um eine Drehachse 2 schwenkbare Heckklappe eines gepanzerten Mannschaftstransportfahrzeuges im Halbschnitt sowohl in der oberen geschlossenen als auch in der unteren geöffneten Stellung dargestellt. Im Bereich der oberen Kante der Heckklappe 1 befindet sich eine Vorrichtung 3 mit einem Sichtblock 4 aus einem lichtdurchlässigen Material (z.B. Glas) zum Beobachten der äußeren Umgebung des Fahrzeuges durch die im Innenraum des Fahrzeuges befindliche Mannschaft.

In der Heckklappe 1 ist ein breiter Schlitz 5 ausgearbeitet (Fig.2). Dieser dient als Aufnahme für eine um ihre Längsachse 6 drehbare, walzenförmige Halterung 7, die zwei gegenüberliegende, aus Panzerstahl bestehende Wandbereiche 8, 9 aufweist, welche einen den Sichtblock 4 enthaltenden Sehschlitz 10 begrenzen. Die gesamte Vorrichtung 3 wird durch einen aufschraubbaren Rahmen 11 zusammengehalten.

Die walzenförmige Halterung 7 kann durch einen in den Fig.2 und 3 gestrichelt angedeuteten Elektromotor 12 oder manuell angetrieben werden.

Befindet sich die Heckklappe 1 in ihrer geschlossenen Stellung (Fig.2), so können die sitzenden Insassen durch den Sichtblock 4 ungehindert hindurchsehen. Wird die Heckklappe 1 aufgeklappt (Fig.3), wird die walzenförmige Halterung 7 automatisch durch Ativierung des Elektromotors 12 um 90° gedreht. Dadurch drehen sich die Außenseite 13 und die Innenseite 14 des Sichtblockes 4 in den Bereich der Panzerung der Heckklappe 1. An der Außenseite 15 und Innenseite 16 der Heckklappe 1 befinden sich jetzt die aus Panzerstahl bestehenden Wandbereiche 8, 9 der walzenförmigen Halterung 7, so daß eine Verschmutzung des Sichtblockes 4 durch die Erde oder durch die das Fahrzeug verlassenden oder betretenden Insassen nicht erfolgen kann.

Wird anschließend die Heckklappe 1 in ihre geschlossene Stellung verschwenkt, so dreht sich die walzenförmige Halterung 7 entweder um 90° weiter oder in die Ausgangsstellung zurück. Dabei säubern Schmutzabstreifer (nicht dargestellt) an der Heckklappe 1 die aus Panzerstahl bestehenden Wandbereiche 8, 9.

Die vorstehende Erfindung ist selbstverständlich nicht auf das vorstehend beschriebene Ausführungsbeispiel beschränkt. So kann die beschriebene Vorrichtung keineswegs nur in die Heckklappe eines gepanzerten Fahrzeuges eingebaut werden, sondern auch in eine feste Seitenwand eines derartigen Fahrzeuges. Durch Verschwenken der walzenförmigen Halterung in die geschlossene Stellung kann insbesondere erreicht werden, daß der jeweilige Sehschlitz auch dann gegen Beschuß gesichert ist, wenn das Panzerglas beschädigt sein sollte. Außerdem verhindert die walzenförmige Halterung in ihrer geschlossenen Stellung das Austreten von Licht in der Nacht, wenn das Fahrzeug nicht gesehen werden soll.

### Bezugszeichenliste

- 1: Heckklappe, Fahrzeugwand
- 2: Drehachse
- 3: Vorrichtung
- 4: Sichtblock
- 5: Schlitz, schlitzförmige Aufnahme
- 6: Längsachse
- 7: walzenförmige Halterung, Halterung
- 8,9: Wandbereiche
- 10: Sehschlitz
- 11: Rahmen
- 12: Elektromotor
- 13: Außenseite (Sichtblock)
- 14: Innenseite (Sichtblock)
- 15: Außenseite (Heckklappe)
- 16: Innenseite (Heckklappe)

## Patentansprüche

1. Gepanzertes Fahrzeug mit *einer als Rampe dienenden Hecklappe (1)*, und einer Vorrichtung (3) mit einem Sichtblock (4) aus einem lichtdurchlässigen Material zum Beobachten der äußeren Umgebung des Fahrzeuges von dessen Innenseite aus, wobei
- der Sichtblock (4) in einer walzenförmigen Halterung (7) angeordnet ist, die um ihre Längsachse (6) drehbar in einer schlitzförmigen Aufnahme (5) der Heckklappe (1) gelagert ist,
- die walzenförmige Halterung (7) zwei gegenüberliegende lichtundurchlässige Wandbereiche (8, 9) aufweist, die einen Sehschlitz (10) begrenzen, in dem der Sichtblock (4) angeordnet ist,
- die walzenförmige Halterung (7) von einer ersten geöffneten Stellung, bei welcher der den Sichtblock (4) aufnehmende Sehschlitz (10) parallel zur schlitzförmigen Aufnahme (5) angeordnet ist, und einer um 90° gedrehten zweiten geschlossenen Stellung, bei welcher die lichtundurchlässigen Wandbereiche (8, 9) die schlitzförmige Aufnahme (5) verschließen, drehbar ist und
- eine Steuervorrichtung vorgesehen ist, welche die walzenförmige Halterung (7) beim Öffnen der Heckklappe (1) in die geschlossene Stellung dreht.

2. Gepanzertes Fahrzeug nach Anspruch 1, **dadurch gekennzeichnet, dass** die lichtundurchlässigen Wandbereiche (8, 9) der walzenförmigen Halterung (7) aus einem beschusssicheren Material, vorzugsweise aus Panzerstahl, bestehen.

3. Gepanzertes Fahrzeug nach Anspruch 1 oder 2, **dadurch gekennzeichnet, dass** die walzenförmige Halterung (7) mit einem Elektromotor (12) gekoppelt ist, der ihre Drehung von der geschlossenen in die geöffnete Stellung bewirkt.

4. Gepanzertes Fahrzeug nach einem der Ansprüche 1 bis 3, **dadurch gekennzeichnet, dass** die walzenförmige Halterung (7) um mindestens 180° drehbar ist.

## Claims

1. Armoured vehicle having *a rear door (1) which is used as a ramp,* and an apparatus (3) with a viewing block (4) composed of a transparent material for observation of the external area surrounding the vehicle from inside it, in which case
- the viewing block (4) is arranged in a holder (7) in the form of a roller, which is mounted in a receptacle (5), in the form of a slot, in the rear door (1) such that it can rotate about its longitudinal axis (6),
- the holder (7) which is in the form of a roller has two opposite opaque wall areas (8, 9), which bound a viewing slot (10) in which the viewing block (4) is arranged,
- the holder (7) which is in the form of a roller can be rotated from a first open position, in which the viewing slot (10) which holds the viewing block (4) is arranged parallel to the receptacle (5) that is in the form of a slot, and a second closed position, in which it is rotated through 90° and in which the opaque wall areas (8, 9) close the receptacle (5) which is in the form of a slot, and
- a control apparatus is provided, which rotates the holder (7), which is in the form of a roller, to the closed position during opening of the rear door (1).

2. Armoured vehicle according to Claim 1, **characterized in that** the opaque wall areas (8, 9) of the holder (7) which is in the form of a roller are composed of a shot-resistant material, preferably armoured steel.

3. Armoured vehicle according to Claim 1 or 2, **characterized in that** the holder (7) which is in the form of a roller is coupled to an electric motor (12), which causes it to rotate from the closed position to the open position.

4. Armoured vehicle according to one of Claims 1 to 3, **characterized in that** the holder (7) which is in the form of a roller can be rotated through at least 180°.

## Revendications

1. Véhicule blindé comprenant un hayon arrière (1) servant de rampe et un dispositif (3) avec un bloc de regard (4) en matériau transparent à la lumière pour observer l'environnement extérieur du véhicule depuis son côté intérieur,
- le bloc de regard (4) étant disposé dans une fixation en forme de cylindre (7) qui est montée de manière à pouvoir tourner autour de son axe longitudinal (6) dans un logement (5) en forme de fente du hayon arrière (1),
- la fixation en forme de cylindre (7) présentant deux régions de paroi opposées (8, 9) non transparentes à la lumière, qui délimitent une fente d'observation (10) dans laquelle est disposé le bloc de regard (4),
- la fixation en forme de cylindre (7) pouvant tourner depuis une première position ouverte dans laquelle la fente d'observation (10) recevant le bloc de regard (4) est disposée parallèlement au logement (5) en forme de fente, et une deuxième position fermée tournée de 90°, dans laquelle les régions de paroi (8, 9) non transparentes à la lumière ferment le logement (5) en forme de fente, et
- un dispositif de commande étant prévu, lequel tourne la fixation en forme de cylindre (7) dans la position fermée lors de l'ouverture du hayon arrière (1).

2. Véhicule blindé selon la revendication 1, **caractérisé en ce que** les régions de paroi (8, 9) non transparentes à la lumière de la fixation en forme de cylindre (7) se composent d'un matériau pare-balles, de préférence en acier blindé.

3. Véhicule blindé selon la revendication 1 ou 2, **caractérisé en ce que** la fixation en forme de cylindre (7) est accouplée à un moteur électrique (12) qui provoque sa rotation de la position fermée dans la position ouverte.

4. Véhicule blindé selon l'une quelconque des revendications 1 à 3, **caractérisé en ce que** la fixation en forme de cylindre (7) peut tourner d'au moins 180°.
